# EUROPÄISCHE PATENTSCHRIFT

(11) **EP 2 710 564 B1**
(45) Veröffentlichungstag und Bekanntmachung des Hinweises auf die Patenterteilung: **24.02.2021**
(21) Anmeldenummer: 12720181.2
(22) Anmeldetag: 10.05.2012
(51) Int. Cl.: G07D 7/16, G07D 7/20, G07D 7/12

(54) **VERFAHREN UND VORRICHTUNG ZUR VERIFIKATION VON SICHERHEITSDOKUMENTEN MIT HILFE VON WEISSLICHTINTERFEROMETRIE**
METHOD AND APPARATUS FOR VERIFYING SECURITY DOCUMENTS USING WHITE LIGHT INTERFEROMETRY
PROCÉDÉ ET DISPOSITIF DE VÉRIFICATION DE DOCUMENTS DE SÉCURITÉ À L'AIDE D'UNE INTERFÉROMÉTRIE À LUMIÈRE BLANCHE

(30) Priorität: 16.05.2011 DE 102011075943
(43) Veröffentlichungstag der Anmeldung: 26.03.2014
(73) Patentinhaber: Bundesdruckerei GmbH, 10969 Berlin (DE)
(72) Erfinder: WOLF, Andreas, 07743 Jena (DE); COBERNUSS, Martin, 30419 Hannover (DE); RABELER, Uwe, 30453 Hannover (DE)
(74) Vertreter: Patentanwälte Bressel und Partner mbB
(86) Internationale Anmeldenummer: PCT/EP2012/058646
(87) Internationale Veröffentlichungsnummer: WO 2012/156274

(56) Entgegenhaltungen:
- EP-A2- 0 892 371
- WO-A1-2006/123341
- WO-A1-2010/001165
- WO-A2-2010/142392
- US-A1- 2011 043 821
- US-B1- 6 584 214
- SHOUDE CHANG ET AL: "Full-field optical coherence tomography used for security and document identity", DESIGN FOR MANUFACTURABILITY THROUGH DESIGN-PROCESS INTEGRATION III, vol. 6402, 27 September 2006 (2006-09-27), page 64020Q, XP055566781, ISSN: 0277-786X, DOI: 10.1117/12.692733
- STIFTER D: "Beyond biomedicine: a review of alternative applications and developments for optical coherence tomography", APPLIED PHYSICS B ; LASERS AND OPTICS, SPRINGER, BERLIN, DE, vol. 88, no. 3, 10 August 2007 (2007-08-10), pages 337-357, XP019540594, ISSN: 1432-0649, DOI: 10.1007/S00340-007-2743-2

## Beschreibung

Die Erfindung betrifft ein Verfahren zur Verifikation von Sicherheitsdokumenten sowie eine Verifikationsvorrichtung für Sicherheitsdokumente, welche eine Weißlichtinterferometrie ausführen und nutzen, um in einem Sicherheitsdokument vorhandene Sicherheitsmerkmale zu verifizieren.

Im Stand der Technik sind eine Vielzahl von Merkmalen bekannt, die genutzt werden, um Dokumente dahingehend abzusichern, dass diese nicht unautorisiert hergestellt, verfälscht oder manipuliert werden können. Sicherheitsmerkmale können somit alle Merkmale sein, welche ein Duplizieren, unautorisiertes Herstellen, Verfälschen oder andersartiges Manipulieren eines Dokuments oder Gegenstands erschweren, unmöglich machen oder zumindest bei einer genauen Prüfung diese unerwünschten Handlungen nachweisbar machen.

Als Sicherheitsdokumente werden alle Dokumente bezeichnet, die mindestens ein Merkmal aufweisen, welches ein Duplizieren, Nachahmen, Verfälschen oder eine sonstige Manipulation erschweren oder unmöglich machen. Sicherheitsdokumente umfassen beispielsweise Reisepässe, Personalausweise, Führerscheine, Zugangskarten, Visa, aber auch Etiketten für hochwertige Produkte, beispielsweise Software, Eintrittskarten, aber auch Bankkarten, Kreditkarten, Telefonkarten oder Ähnliches, sowie Dokumente, welche einen Wert verkörpern, beispielsweise Aktien, Wertpapiere, Banknoten, Postwertzeichen, Zollmarken und Weiteres, um nur einige Beispiele exemplarisch zu nennen.

Als Sicherheitsmerkmale können die unterschiedlichsten Merkmale verwendet werden. Beispielsweise kann die Materialzusammensetzung eines Dokuments als Sicherheitsmerkmal dienen. Beispielhaft sei hier auf Sicherheitspapiere hingewiesen, wie sie beispielsweise im Ausweis- oder Banknotendruck verwendet werden. Auch die unterschiedlichen Druckverfahren, welche zum Teil oder auch in Kombination für einen Fälscher oder Manipulateur nur schwer nachahmbar oder nacharbeitbar sind, können als Sicherheitsmerkmale dienen. Bei der Herstellung von Sicherheitsdokumenten werden nahezu alle gängigen Druckverfahren, beispielsweise Stichtiefdruckverfahren, Hochdruckverfahren, aber auch Tintenstrahldruckverfahren oder Offsetdruckverfahren, in ihren unterschiedlichen Ausprägungen verwendet. Diese zeigen in der Regel ein typisches charakteristisches Druckbild, welches sich von den durch andere Druckverfahren erzeugten Druckbildern zumindest bei einer mikroskopischen Untersuchung unterscheiden lässt.

Als weitere Sicherheitsmerkmale werden beugende Strukturen, Reliefstrukturen, spezielle Farben und Ähnliches verwendet. Insbesondere bei modernen Sicherheitsdokumenten, welche einen aus einem oder mehreren Kunststoffmaterialien gefertigten Dokumentkörper umfassen, kann eine Vielzahl von unterschiedlichen Sicherheitsmerkmalen in ein Sicherheitsdokument integriert werden. Mit dem technischen Fortschritt, der es ermöglicht, neuartige und komplexere, schwerer zu fälschende Sicherheitsmerkmale insbesondere in in Großserien gefertigte Sicherheitsdokumente, wie beispielsweise Banknoten oder Ausweispapiere zu integrieren, steigt jedoch auch die Fähigkeit der Fälscher, Sicherheitselemente nachzuahmen und/oder zu verfälschen. Daher ist es notwendig, immer ausgefeiltere Verfahren und Vorrichtungen zum Verifizieren von Sicherheitsmerkmalen zu schaffen, die eine zuverlässige Unterscheidung zwischen echten Sicherheitsdokumenten und nachgeahmten bzw. verfälschten Sicherheitsdokumenten ermöglichen. Ein solches Vorgehen wird als Verifikation bezeichnet.

Aus der WO 2010/142392 A2 sind ein Verfahren zur Identifizierung und/oder Authentifizierung von Gegenständen anhand ihrer Oberflächenbeschaffenheit sowie ein Sensor zur Abtastung einer Oberfläche bekannt.

Aus der EP 0 892 971 A1 ist eine Vorrichtung zum Validieren von Bögen, insbesondere von Banknoten, bekannt. Beschrieben wird ein Selbstbedienungseinzahlungsterminal. Jede Banknote wird individuell an einem Interferometer entlang geführt, welches mit einer Steuereinheit verbunden ist. Die Ausgabe der Steuereinheit wird als Eingabe für eine Datenverarbeitungseinrichtung genutzt, welche einen Wert erzeugt, der die Oberflächenrauigkeit der Banknote anzeigt. Der Wert der Rauigkeit wird mit mindestens einem gespeicherten Referenzwert für echte Banknoten verglichen. Die Datenverarbeitungseinrichtung entscheidet ausschließlich auf Basis dieses Vergleichs oder in Verbindung mit der Ausgabe von anderen Gültigkeitsprüfmitteln, ob die untersuchte Banknote ungültig ist.

Aus der WO 2010/001165 A1 sind eine Authentifizierungsvorrichtung und ein Authentifizierungsverfahren bekannt, die einen Gegenstand abhängig von dem Ermitteln, ob ein Abschnitt des Gegenstands ein oder mehrere vorbestimmte Merkmale aufweist, authentifiziert. Die vorbestimmten Merkmale umfassen entweder die Dicke des Abschnitts des Gegenstands oder die Dicke von einer oder mehreren Schichten innerhalb des Abschnitts des Gegenstands oder beide Dicken, die mittels eines optisch basierten Messapparats bestimmt werden. Bei den untersuchten Gegenständen kann es sich beispielsweise um ein Sicherheitsdokument oder eine Seite eines Sicherheitsdokuments handeln.

Aus der WO 2006/123341 A1 ist ein sogenanntes Hyper-Spektral- Abbildungs- und Analysesystem zum Authentifizieren von Authentifizierungsgegenständen beschrieben. Ein solches System umfasst (a) eine Beleuchtungseinheit zum Erzeugen und Schicken von elektromagnetischer Strahlung auf Authentifizierungsmarken des Authentifizierungsgegenstands zum Ausbilden einer Anzahl von beleuchteten Authentifizierungsmarken; (b) eine Hyper-Spektral-Abbildungseinheit zum optischen Erfassen der beeinflussten Energie oder des emittierten Strahls, der von den beleuchteten Authentifizierungsmarken ausgeht und zum Erzeugen optischer Formen von Hyper-Spektral-Abbildungen der beleuchteten Authentifizierungsmarken; (c) eine Hyper-Spektral-Abbildungskonvertierungseinheit zum Konvertieren der optischen Formen der Hyper-Spektral-Abbildungen in entsprechende elektronische Formen von Hyper-Spektral-Abbildungen; und (d) eine zentrale Programmierungs- und Kontroll/Daten-Informationssignalverarbeitungseinheit.

Shoude Chang et al. beschreiben in dem Artikel "Full-field optical coherence tomography used for security and document identity",in Optics and Photonics for Counter-Terrorism and Crime Fighting II, herausgegeben von Colin Leweis and Gari P. Owen, Proc of SPIE Bd. 6402, 28. September 2006 (2006-09-27), Seite 64020Q, DOI: 10.1117/12.692733 die Anwendung von Optischer-Vollfeld-Kohärenz-Tomographie bei der Untersuchung von Sicherheitsdoku menten.

Stifter beschreibt in "Beyond biomedicine: a review of alternative applications and developments for optical coherence tomography", Applied Physics B ; Lasers And Optics, Springer, Berlin, Bd. 88, Nr. 3, 10. August 2007 (2007-08-10), Seiten 337-357, die Entwicklung und alternative Anwendung der Optischen-Kohärenz-Tomographie außerhalb der Biomedizin.

Die US 6,584,214 B1 beschreibt die Verifikation von Objekten unter Verwendung von dreidimensionalen strukturellen Merkmalen als Basis für eine physische Streuwertfunktion (hash-function).

Aus dem Stand der Technik sind unterschiedliche Verifikationsverfahren und Verifikationsvorrichtungen bekannt, die in der Regel an spezielle Sicherheitsmerkmale angepasst und zu deren Verifikation vorgesehen sind. Wünschenswert ist es, neue Verifikationsverfahren und Verifikationsvorrichtungen zu schaffen, die für eine Vielzahl von Sicherheitsmerkmalen und/oder Sicherheitsdokumenten einsetzbar sind, um diese hinsichtlich ihrer Echtheit und Unverfälschtheit zu verifizieren.

Die technische Aufgabe wird durch ein Verifikationsverfahren gelöst, welches eine Weißlichtinterferometrie anwendet, um eine Oberflächenstruktur sowie eine innere Struktur von Dokumenten zerstörungsfrei zu untersuchen. Eine Verifikation lässt sich mit einer Verifikationsvorrichtung ausführen, die ein Weißlichtinterferometer umfasst, welches ausgebildet ist, für mindestens mehrere Positionen auf einer Oberfläche eines Sicherheitsdokuments jeweils ein Tiefenprofil des Sicherheitsdokuments zu erstellen. Dieses muss sich nicht notwendigerweise über eine gesamte Ausdehnung entlang einer Untersuchungsrichtung des Sicherheitsdokuments erstrecken. Dies bedeutet, dass ein Tiefenprofil nicht das gesamte Dokument durchdringen muss. Dies ist beispielsweise bei Dokumenten, welche opake Schichten oder metallisch reflektierende Schichten umfassen, mittels einer Weißlichtinterferometrie nicht möglich.

Dieser Grundidee folgend wird ein Verfahren zur Verifikation eines Sicherheitsdokuments gemäß Anspruch 1 bereitgestellt.

Ein solches Verfahren lässt sich mit einer Verifikationsvorrichtung gemäß Anspruch 7 umsetzen.

### Definitionen

Als Weißlichtinterferometer wird jede optische interferometrische Einrichtung angesehen, welche breitbandiges Licht mit räumlicher Kohärenz zur Interferenz bringt und diese Interferenz auswertet. Hierbei ist es unerheblich, ob dieses Lichtspektrum im sichtbaren Wellenlängenbereich, infraroten Wellenlängenbereich oder UV-Wellenlängenbereich ganz oder teilweise angeordnet ist.

Als Tiefenprofil werden Messwerte einer physikalischen Größe angesehen, die unterschiedlichen Tiefen entlang einer Untersuchungsrichtung zugeordnet sind, wobei sich die Untersuchungsrichtung in ein Inneres, d.h. das Volumen, eines Körpers, beispielsweise eines Dokuments, erstreckt. In der Regel beginnt ein Tiefenprofil außerhalb oder an der Oberfläche des Gegenstands, in den hinein sich die Untersuchungsrichtung bzw. Strecke erstreckt. Ein Tiefenprofil ist einer Position an einer Oberfläche des untersuchten Objekts, beispielsweise eines Sicherheitsdokuments, zugeordnet. Die Position ist jene an der Oberfläche, an der eine die Untersuchungsrichtung anzeigende Gerade die Oberfläche schneidet.

Tiefenwerte sind die Abstände entlang einer Untersuchungsrichtung, entlang derer ein Tiefenprofil erstellt ist, bezogen auf einen Referenzwert. Als Referenzwert kann der Schnittpunkt einer die Untersuchungsrichtung anzeigenden Geraden mit der Oberfläche der Dokumentenauflage oder einer beliebigen anderen Fläche senkrecht zur Lichtausbreitungsrichtung im Messarm sein.

Als Untersuchungsrichtung wird die Richtung bezeichnet, entlang derer das Licht auf die Oberfläche des zu untersuchenden Objekts auftrifft. Hierbei werden lokale Unebenheiten der Oberfläche unberücksichtigt gelassen.

Die einem Tiefenwert zugeordnete aus den Interferenzwerten abgeleitete Messinformation wird als Intensitätswert bezeichnet.

Unter dem Ableiten eines Merkmals wird ein Ableiten einer Größe oder eines beliebigen abstrakten oder mathematischen Objekts oder Konstrukts, beispielsweise eines Vektors von Intensitätswerten oder eine Gruppe von Tiefenwert-Intensitätswert-Tupeln, verstanden. Die Gesamtheit von Tiefenwerten und Intensitätswerten oder eine Auswahl hiervon stellt ebenso wie ein aus einer statistischen Auswertung hervorgehender Wert eine Ableitung eines Merkmals dar.

Eine Intensitätswertänderung ist Wert, der einem Tiefenwert eines Tiefenprofils zugewiesen wird und welcher über einen Vergleich mit einem oder mehreren Intensitätswerten ermittelt ist, welche mit Raumbereichen des untersuchten Objekts korrespondieren, die benachbart zu dem Bereich sind, der durch die Position und den Tiefenwert (sowie die für alle gemeinsam erfassten Tiefenprofile einheitliche Untersuchungsrichtung) festgelegt ist. Bei der einfachsten Ausführungsform wird die Intensitätswertänderung durch einen Vergleich mit dem Intensitätswert ermittelt, der für den benachbarten Tiefenwert oder die benachbarten Tiefenwerte in demselben Tiefenprofil angegeben ist oder sind. Bei anderen Ausführungsformen können auch die Intensitätswerte benachbarter Oberflächenpositionen und gleicher oder benachbarter Tiefenwerte mit berücksichtigt werden.

### Bevorzugte Ausführungsformen

Die Erfindung gemäß ihrer Grundidee bietet den Vorteil, dass an der Oberfläche oder im Innern eines Sicherheitsdokuments auftretende Strukturen, welche quer zur Oberfläche in unterschiedlichen Tiefen des Dokuments auftreten können, verifiziert werden können. Beispielsweise kann ermittelt werden, in welcher Ebene eines aus transparentem Kunststoffmaterial gefertigten Dokumentkörpers eine als Schwärzung für einen menschlichen Betrachter wahrnehmbare Information gespeichert ist. Hierbei unterscheiden sich unterschiedliche Verfahren, über die die Information in dem Dokumentkörper gespeichert werden kann, hinsichtlich der räumlichen Ausgestaltung der die Information tragenden Bestandteile des Sicherheitsdokuments. Ist die Information beispielsweise auf eine Substratschicht aufgedruckt, welche anschließend mit weiteren Substratschichten zu einem Dokumentkörper laminiert ist, so befindet sich die Information in der Nähe einer zumindest ursprünglich existenten Schichtengrenze. Ist hingegen die Information über ein Lasermarkierungsverfahren eingebracht, so ist in der Regel ein größerer Volumenbereich über eine teilweise Carbonisierung des Kunststoffmaterials eingefärbt. Im Tiefenprofil lässt sich erkennen, in welcher Tiefe die Information markiert ist, so dass ein Druckverfahren von einem Lasermarkierungsverfahren unterschieden werden kann. Lasermarkierungsverfahren werden teilweise auch als Lasergravurverfahren bezeichnet.

Erfindungsgemäß werden die Tiefenwerte, an denen Intensitätswerte oder Intensitätswertänderungen, welche jeweils über einen Vergleich eines Intensitätswerts mit dem Intensitätswert eines benachbarten Raumbereichs in dem Sicherheitsdokument oder über einen Vergleich des Intensitätswerts mit den Intensitätswerten benachbarter Raumpositionen im Sicherheitsdokument ermittelt werden, oberhalb eines Schwellwerts oder innerhalb eines durch einen oberen Schwellenwert und einen unteren Schwellenwert eingegrenzten Wertebereichs auftreten, hinsichtlich ihrer Häufigkeit ausgewertet, um Abweichungen und/oder Überstimmung von einer oder mehreren erwarteten statistischen Verteilungen zu ermitteln und hieraus die Verifikationsentscheidung abzuleiten. Werden beispielsweise die Intensitätswerte, welche einen bestimmten Schichtenübergang charakterisieren oder typisch für ein bestimmtes Druckverfahren sind, auf diese Weise ausgewertet, so erhält man eine Angabe, in welchen Tiefen diese Art von Übergängen bzw. auf diese Art und Weise drucktechnisch eingebrachte Informationen aufzufinden sind. Bei einem manipulierten Dokument ist eine solche Tiefenwerteverteilung für einen Schichtenübergang beispielsweise verbreitert, da der Schichtenübergang in abweichenden Tiefen aufgrund der Manipulation auftritt.

Um insbesondere bei Sicherheitsdokumenten, die einen auf Kunststoffbasis hergestellten transparenten oder teilweisen transparenten Dokumentkörper aufweisen, an der Dokumentoberfläche möglicherweise auftretende Beugungseffekte weitestgehend zu minimieren, wird das Sicherheitsdokument vorzugsweise so orientiert, dass die Untersuchungsrichtung, welche durch das auf das Sicherheitsdokument auftreffende Weißlicht des Weißlichtinterferometers festgelegt ist, senkrecht zu einer Oberfläche des Sicherheitsdokuments orientiert ist. Die Oberfläche ist hierbei die Untersuchungsoberfläche, welches in der Regel die Oberfläche des Sicherheitsdokuments ist, welche die größte flächige Ausdehnung aufweist. Bei einer Verifikationsvorrichtung kann eine solche Orientierung einfach dadurch erreicht werden, dass die Dokumentaufnahme so ausgestaltet wird, dass ein darauf oder darin angeordnetes Sicherheitsdokument automatisch mit seiner Oberfläche senkrecht zur Untersuchungsrichtung orientiert wird. Beispielsweise kann die Dokumentaufnahme als Auflagefläche ausgestaltet sein, welche beispielsweise durch eine nahezu keine Absorption in dem Wellenlängenbereich aufweisende, transparente, planparallele Platte ausgebildet ist, auf die das Sicherheitsdokument flach mit seiner zu untersuchenden Oberfläche aufgelegt oder aufgepresst wird. Ein Aufpressen sorgt dafür, dass das Sicherheitsdokument entlang seiner gesamten oder eines größeren Teilbereichs seiner Oberfläche optimal an der Auflagefläche anliegt. Dies ist insbesondere bei Sicherheitsdokumenten, welche im Gebrauch verformt werden, von Vorteil.

Ein Weißlichtinterferometer umfasst bei einer bevorzugten Ausführungsform eine Lichtquelle, einen Strahlteiler, einen Detektor, einen auf einem steuerbaren Linearstellglied befestigten Reflektor sowie eine Steuer- und Datenerfassungseinrichtung, wobei die Lichtquelle breitbandiges, eine räumliche Kohärenz aufweisendes Licht erzeugt und so bezüglich des Strahlteilers angeordnet ist, dass der Strahlteiler einen Anteil des Lichts in einen Messarm leitet, in dem sich die Objektaufnahme befindet, und einen Teil des Lichts in einen Referenzarm leitet, in dem der Reflektor so angeordnet ist, dass dieser das Licht auf den Strahlteiler zurückreflektiert und dort mit dem Licht überlagert wird, welches an einem in oder auf der Dokumentaufnahme angeordneten Sicherheitsdokument zu dem Strahlteiler zurückreflektiert wird, wobei der Detektor so angeordnet ist, dass dieser ein bei der Überlagerung des reflektierten Lichts des Referenzarms mit dem reflektierten Licht des Messarms entstehendes Interferenzsignal erfassen kann, wobei die Steuer- und Erfassungseinrichtung mit dem linearen Stellglied gekoppelt ist, um während des Erfassens des Interferenzsignals eine Referenzarmlänge über eine lineare Verlagerung des Reflektors zu variieren, wobei die Referenzarmlängen mit Messarmlängen korrespondieren, die Abständen von dem Strahlteiler entlang der Untersuchungsrichtung entsprechen, die zumindest zu der Oberfläche des Sicherheitsdokuments auf und in der Dokumentaufnahme bzw. bis hinein in das Innere der Dokumentaufnahme entsprechen. Über die Variation der Reflektorposition wird somit eine Referenzarmlänge des Interferometers variiert. Das Licht in dem Messarm trifft auf die Oberfläche des zu untersuchenden Objekts, d.h. des Sicherheitsdokuments, und dringt auch zumindest teilweise in das Sicherheitsdokument ein. Sowohl an der Oberfläche als auch entlang der Ausbreitungsstrecke des Lichts entlang der Untersuchungsrichtung in dem Sicherheitsdokument werden je nach Beschaffenheit des Sicherheitsdokuments bzw. darin enthaltener Merkmale Anteile des Untersuchungslichts im Messarm in das Interferometer zurückreflektiert. In Abhängigkeit von der Referenzarmlänge, welche über die Position des Reflektors (beispielsweise eines Referenzspiegels) festgelegt ist, ist festgelegt, welche Anteile des Lichts, die entlang der Untersuchungsrichtung in dem Sicherheitsdokument in das Interferometer zurückreflektiert werden, zu einer konstruktiven Interferenz am Detektor führen. Die Reflektorposition im Referenzarm legt somit quasi die Tiefe fest, welche durch die entstehende Interferenz abgetastet wird. Da jedoch nicht monochromatisches Licht, sondern ganz gezielt breitbandiges, eine räumliche Kohärenz aufweisendes Licht verwendet wird, ist das sich ergebende Interferenzmuster wesentlich komplexer. Aus dem Stand der Technik sind jedoch Rechenalgorithmen bekannt, die es ermöglichen, ein Tiefenprofil entlang der Untersuchungsrichtung aus den zeitlich nacheinander gewonnenen Interferenzsignalen abzuleiten, die während der Variation der Referenzarmlänge erfasst sind. Solche Algorithmen werden auch bei der optischen Kohärenztomografie (OCT) verwendet. Die optische Kohärenztomografie (OTC) ist insbesondere aus dem Bereich der Augenheilkunde bekannt und wird dort beispielsweise zur Untersuchung der Retina angewandt.

Das Weißlichtinterferometer ist somit vorzugsweise als optischer Kohärenztomograf ausgebildet.

Erfindungsgemäß sind sehr viel genauere Informationen bzw. komplexere Verifikationen als bei der Auswertung nur eines Tiefenprofils möglich, da für mehrere Orte an der Oberfläche des Sicherheitsdokuments Tiefenprofile ermittelt werden. Bei einer bevorzugten Ausführungsform werden für die mehreren Orte, die gemeinsam entlang einer Strecke auf der Oberfläche des Sicherheitsdokuments angeordnet sind, oder für die mehreren Orte, die in einem Flächenbereich der Oberfläche des Sicherheitsdokuments angeordnet sind, zeitgleich die Tiefenprofile erfasst. Bei geeigneter Ausgestaltung ist es möglich zu erreichen, dass ein entlang einer Richtung aufgeweiteter Lichtstrahl des breitbandigen, eine räumliche Kohärenz aufweisenden Lichts auf den Strahlteiler geschickt wird und das Sicherheitsdokument entlang einer Linie, d.h. einer Strecke, auf der Oberfläche des Sicherheitsdokuments beleuchtet und somit quer zur Oberfläche, vorzugsweise senkrecht zur Oberfläche, an den beleuchteten Orten jeweils ein Tiefenprofil zeitgleich erfasst wird. Hierfür ist es erforderlich, dass der Detektor für jeden der zu erfassenden Orte ein lichtempfindliches Detektionselement umfasst, um die den einzelnen Orten zugeordneten Interferenzen erfassen zu können und hieraus für die einzelnen Orte die entsprechenden Tiefenprofile ableiten zu können. Wird das Licht entlang zweier Raumrichtungen aufgeweitet, so ist es möglich, für Orte in einer Fläche zeitgleich die Tiefenprofile zu erfassen. In diesem Fall muss der Detektor nicht nur ein lineares Array von fotoempfindlichen Sensoren, sondern eine flächige Anordnung von fotoempfindlichen Detektionselementen aufweisen, die für die entsprechenden Orte in der Fläche jeweils das Interferenzsignal während der Variation der Reflektorposition erfassen können.

Um eine Verifikation durchführen zu können, ist es vorteilhaft, wenn auf der Anzeigevorrichtung mindestens eine aus den erfassten Tiefenprofilen ermittelte Querschnittsfläche des Sicherheitsdokuments angezeigt wird, die durch die Untersuchungsrichtung und die Strecke oder eine in dem Flächenbereich liegende Kontur aufgespannt wird. Im Prinzip ist es möglich, die eine Achse der Querschnittsfläche durch eine beliebige Anordnung von Positionen auf der Oberfläche des Sicherheitsdokuments zu bilden und die entsprechenden Tiefenprofile nebeneinander anzuordnen, um eine Querschnittsfläche zu bilden. In der Regel ist es jedoch sinnvoll, dass die in der Querschnittsfläche nebeneinander dargestellten Tiefenprofile auch mit Punkten korrespondieren, die auf der Oberfläche räumlich benachbart zueinander angeordnet sind. Ein Vorteil einer solchen Querschnittsflächendarstellung, welche beispielsweise entlang einer Strecke einen Querschnitt durch einen Volumenbereich im Innern des Dokuments quer zur Oberfläche des Dokuments darstellt, besteht darin, dass beispielsweise in dem Dokument vorhandene Schichten oder Schichtenübergänge erkennbar sind. Moderne Sicherheitsdokumente werden häufig aus mehreren Substratschichten in einem Laminationsverfahren zusammengefügt. Nicht in allen Fällen ist es möglich, diesen Laminationsvorgang so auszuführen, dass ein monolithischer Dokumentkörper besteht, bei dem die ursprünglichen Schichtgrenzen in dem Festkörper auch messtechnisch als Phasenübergänge nicht mehr nachweisbar sind.

Bei Sicherheitsdokumenten, bei denen eine solche monolithische Ausgestaltung in dem Dokumentkörper nicht gelingt, lassen sich diese Schichtgrenzen, die zwar bei einer optischen Betrachtung für einen menschlichen Nutzer nicht wahrnehmbar sind, dennoch durch unterschiedliche Intensitätswerte in den Tiefenprofilen nachweisen. Eine solche Querschnittsfläche zeigt somit an den Schichtgrenzen abweichende Intensitätswerte oder Intensitätswertänderungen, so dass diese Schichtgrenzen in der Querschnittsdarstellung deutlich erkennbar sind. Ist nun für eine Manipulation ein solches Dokument gespalten worden, um beispielsweise Passbildinformationen oder andere Informationen, die beispielsweise eine Person identifizieren, welcher das Sicherheitsdokument zugeordnet wird, zu verändern, so sind nach einem erneuten Zusammenfügen der aufgespaltenen Schichten in der Regel deutliche Abweichungen in der Schichtstruktur, welche in der weißlichtinterferometrisch hergeleiteten Querschnittsfläche sichtbar ist, zu erkennen. Eine optische Prüfung einer solchen Querschnittsflächendarstellung ermöglicht es somit einem Verifikationspersonal, einfach Dokumente aufzufinden, an denen Manipulationen vorgenommen sind. Auf ähnliche Weise lassen sich unterschiedliche Druckverfahren erkennen. Wird beispielsweise ein Hochdruckverfahren verwendet, so sind in der Druckebene beim Drucken auftretende Quetschungen am Rand der eingeprägten Buchstaben oder Zeichen zu erkennen. Eine mittels Hochdruck hergestellte Druckschicht zeigt somit charakteristische Höhenprofileigenschaften, die sich aus dem Querschnittsprofil ableiten lassen. Eben solches gilt für mittels eines Stichtiefdrucks hergestellte Druckelemente.

In modernen Sicherheitsdokumenten, die auf Kunststoffbasis hergestellt sind, werden beispielsweise Tintenstrahldruckverfahren eingesetzt, deren Tinte auf Basis des Kunststoffmaterials hergestellt ist, aus dem die Substratschichten gefertigt sind, auf die der Tintenstrahldruck aufgebracht wird. Diese Druckschichten weisen den Vorteil auf, dass diese auch großflächig ausgeführt werden können, ohne dass hierdurch eine Delaminationsmöglichkeit an der bedruckten Fläche geschaffen wird, da das Tintenmaterial sich beim Laminationsschritt optimal mit dem der angrenzenden Substratschichten verbindet. Die verwendeten Farbmittel verbleiben jedoch abhängig von der konkreten Zusammensetzung der verwendeten Drucktinte nicht unbedingt an der bedruckten Oberfläche, sondern diffundieren gegebenenfalls gezielt in die Substratschicht ein, auf die der Druck aufgetragen wird. Bei einer Untersuchung des Tiefenprofils können somit mittels eines solchen Tintenstrahldruckverfahrens erzeugte Druckbereiche deutlich von anderen Druckbereichen unterschieden werden.

Auch andere Manipulationen, welche mit einer zwischenzeitlichen Spaltung oder Delamination eines Dokumentkörpers verbunden sind, und/oder gegebenenfalls einem Abhobeln und/oder neuen Einfügen von Material, Einfügen geänderter oder verfälschter anderer Sicherheitselemente, wie beispielsweise metallisierter Folien oder Patches anderer Art oder Hologrammen, in Verbindung stehen, sind mit dem vorgeschlagenen Verifikationsverfahren erkennbar, da beim Zusammenfügen und/oder Einfügen in der Regel nicht die gleichen Verfahrensparameter verwendbar sind, die bei der ursprünglichen Dokumentherstellung verwendet wurden, um die unterschiedlichen Schichten miteinander zu verbinden. Daher treten an den Stellen, an denen Manipulationen vorgenommen wurden, in dem Querschnittsprofil deutlich wahrnehmbare Änderungen beispielsweise in Form von Sprüngen in ansonsten parallel verlaufenden Schichtübergängen auf.

Um eine maschinelle Auswertung zu ermöglichen, können als Vorgaben Tiefenprofile oder aus diesen gebildete Querschnittsflächen in einer Datenbank oder einem Speicher als Vorgaben abgelegt sein. Über einen Vergleich der ermittelten Tiefenprofile, Querschnittsprofile mit den Vorgaben ist eine Verifikation möglich.

Erfindungsgemäß ist vorgesehen, dass die zu einzelnen Tiefenwerten oder Tiefenbereichen korrespondierenden Intensitätswerte und/oder Intensitätswertänderungen statistisch hinsichtlich der Häufigkeit ausgewertet werden, um eine Abweichung von einer erwarteten statistischen Verteilung als Indiz für eine Manipulation oder Fälschung zu ermitteln. Als Tiefenbereich kann beispielsweise ein Bereich benachbart zu einem Schichtenübergang in dem Dokument gewählt werden, in dem bei einem nicht manipulierten Sicherheitsdokument keine den Übergang charakterisierenden Intensitätswerte und/oder Intensitätswertänderungen auftreten. Da bei manipulierten Sicherheitsdokumenten der Schichtenübergang oder hiermit einhergehende charakteristische Intensitätswerte oder Intensitätswertänderungen auch bei Tiefenwerten auftreten, die nicht exakt der Tiefe des Schichtenübergangs entsprechen, werden bei einer solchen Auswertung beispielsweise in einem gefälschten Sicherheitsdokument Intensitätswerte, die eine Schichtenübergang anzeigen, mit einer größeren Häufigkeit als bei Originaldokumenten vorgefunden. Ebenso ist es möglich, den Tiefenbereich des Schichtenübergangs auszuwerten und hierbei in dem Bereich des Schichtenübergangs bei einem manipulierten Sicherheitsdokument eine Häufung von Intensitätswerten oder Intensitätswertänderungen aufzufinden, die nicht mit einem Schichtenübergang korrespondieren.

Die verschiedenen statistischen genannten Auswerteverfahren können auch in Kombination ausgewertet und/oder verwendet werden.

Bei einer weiteren Ausführungsform ist vorgesehen, dass in mindestens einem Ausschnitt, beispielsweise einem Tiefenwertebereich, der mindestens einen Querschnittsfläche die Tiefenwerte, denen Intensitätswerte eines Wertebereichs zugeordnet sind, oder Tiefenwerte, denen Intensitätswertänderungen eines Wertebereichs zugeordnet sind, bezüglich ihrer zugeordneten Positionen entlang der mindestens einen Strecke oder Kurve durch eine vorgegebene parametrisierte Funktion der Position approximiert werden und anhand der bei der Approximation abgeleiteten Parameter die Verifikationsentscheidung getroffen wird. Sind in einem Sicherheitsdokument als Sicherheitsmerkmal beispielsweise in einer im fertigen Dokument im Innern angeordneten Grenzschicht vor deren Zusammenfügung Aussparungen eingebracht, die das Oberflächenprofil in einer Schnittebene modifizieren und anschließend so verfüllt, dass im fertigen Sicherheitsdokument keine Hohlvolumina enthalten sind, so ergibt sich bei geeigneter Wahl der Querschnittfläche eine charakteristische, den Konturen der eingebrachten Aussparungen folgende, mit der Grenzkante korrespondierende Linie. An diese Linie kann dann eine Funktion angepasst werden, die diesen Schnittlinienverlauf optimal approximieren kann. Im Stand der Technik sind Approximationsverfahren wohl bekannt, die die Parameter einer Funktion so variieren, dass eine möglichst gute Übereinstimmung zwischen dem durch die experimentell ermittelten Werte, hier die Tiefenwerte, gegebenen Schichtlinienverlauf und der parametrierten Funktion erreicht wird. Anhand der Parameter, die dann beispielsweise eine Lage, Form und Tiefe der eingebrachten Aussparungen charakterisieren, kann dann auf einfache Weise eine Verifikation ausgeführt werden.

Für eine menschliche Wahrnehmung der unterschiedlichen Intensitätswerte ist es vorteilhaft, wenn diese beispielsweise über unterschiedliche Farbwerte auf der Anzeigefläche dargestellt werden. Eine Anzeigevorrichtung, die mit der Auswerteeinrichtung gekoppelt ist, auf der eine aus dem mindestens einen Tiefenprofil und weiteren Tiefenprofilen für weitere Positionen auf der Oberfläche des Sicherheitsdokuments gebildete Querschnittsfläche anzeigbar ist, ist vorzugsweise so ausgestaltet, dass diese eine solche farbige Darstellung bietet. Angemerkt wird, dass die Farben nicht mit den Farben korreliert sind, mit denen die Sicherheitsmerkmale eventuell in dem Sicherheitsdokument gespeichert sind. Sie dienen lediglich zur leichteren Unterscheidbarkeit der unterschiedlichen ermittelten Intensitätswerte.

Nachfolgend wird die Erfindung anhand bevorzugter Ausführungsbeispiele unter Bezugnahme auf eine Zeichnung näher erläutert. Hierbei zeigen:
- Fig. 1: eine schematische Darstellung einer Verifikationsvorrichtung;
- Fig. 2: eine schematische Darstellung eines Ausschnitts eines Schichtaufbaus eines Sicherheitsdokument, in welches Informationen mittels eines Tintenstrahldruckverfahrens eingebracht sind;
- Fig. 3a, 3b: schematische Darstellungen zur Erläuterung eines Sicherheitsmerkmals, welches über eine eingebrachte und anschließend aufgefüllte Ausnehmung ausgebildet ist;
- Fig. 4: eine schematische Darstellung einer aus Tiefenprofilen abgeleiteten Querschnittsfläche für ein Sicherheitsdokument mit einer Struktur nach Fig. 3b;
- Fig. 5: eine schematische Darstellung einer aus Tiefenprofilen eines Sicherheitsdokuments abgeleiteten Querschnittsfläche, welches das Merkmal nach Fig. 3b nicht aufweist;
- Fig. 6: eine schematische Darstellung einer statistischen Auswertung für ein Dokument mit nicht modifizierten parallelen Schichten, bei der die Häufigkeiten der Intensitätswerte eines Intensitätswertebereichs gegenüber ihren zugeordneten Tiefenwerten darstellt sind;
- Fig. 7: grafische Darstellung einer entsprechenden statistischen Auswertung analog zu der nach Fig. 6 für ein Sicherheitsdokument mit einer Ausgestaltung analog zu der nach Fig. 3b;
- Fig. 8: Darstellung einer anderen statistischen Auswertung eines nicht gefälschten Sicherheitsdokuments;
- Fig. 9: eine schematische Darstellung einer statistischen Auswertung analog zu der nach Fig.8 für ein gefälschtes Sicherheitsdokument; und
- Fig. 10: schematische grafische Darstellung einer Auswertung, bei der die Tiefenwerte, eines Tiefenwertebereichs gegenüber den zugeordneten Positionen auf der Oberfläche aufgetragen sind und eine parametrisierte Funktion der Position an die Tiefenwerte angepasst ist.

In Fig. 1 ist schematisch eine Verifikationsvorrichtung 1 dargestellt. Diese umfasst ein Weißlichtinterferometer 2. Das Weißlichtinterferometer 2 umfasst eine Lichtquelle 3, welche breitbandiges Licht 4 mit räumlicher Kohärenz emittiert. In der dargestellten Ausführungsform wird das Licht 4 zunächst über ein optisches Element 5 aufgeweitet. Dieses trifft dann auf einen Strahlteiler 6. Der Strahlteiler lässt einen Teil des Lichts 4r in einen Referenzarm 7 eintreten, an dessen Ende 8 sich ein Spiegel 9 als Reflektor befindet. Dieser ist beweglich an einem Stellglied 10 gelagert. Das Stellglied 10 kann den Spiegel 9 linear so verlagern, dass eine Länge Iᵣ des Referenzarms variiert werden kann.

An dem Strahlteiler 6 wird ein weiterer Teil des Lichts 4m in einen Messarm 11 gelenkt. In dem Messarm 11 ist auf einer beispielsweise als Glasplatte ausgebildeten Dokumentaufnahme 12 ein Sicherheitsdokument 13 als Messobjekt angeordnet. Das an der Oberfläche 15 und im Volumen 16 im Innern des Sicherheitsdokuments 13 in den Messarm 11 zurückreflektierte Licht 4mR wird an dem Strahlteiler 6 mit dem von dem Spiegel 9 aus dem Referenzarm 7 zurückreflektierten Licht 4rR überlagert und auf einen Detektor 14 geführt. In der dargestellten Ausführungsform weist der Detektor 14 mehrere lichtempfindliche Sensorelemente (nicht dargestellt) auf.

Exemplarisch ist die Strahlführung für drei Positionen P1, P2, P3 auf einer Oberfläche 15 des Sicherheitsdokuments 13 dargestellt. Das an den Oberflächenpositionen P1, P2, P3 bzw. im Innern des Sicherheitsdokuments 13 entlang der Ausbreitungsrichtungen des auf die Oberfläche 15 auftreffenden Lichts 4m des Messarms 11 zurückreflektierte Licht 4mR wird mit dem entsprechenden im Referenzarm 7 zurückreflektierten Licht 4rR an einem Sensorelement des Detektors 14 überlagert und als Interferenzsignal erfasst. Während der Messung wird die Länge Iᵣ des Referenzarms 7 variiert. Korrespondierende gleichlange Messarmlängen Iₘ reichen von der Oberfläche 15 bis hinein in das Volumen 16 des Sicherheitsdokuments 13. Die zeitaufgelöst erfassten Interferenzsignale werden einer Steuer- und Datenerfassungseinrichtung 17 zugeführt, die anhand der Messwerte eines jeden Messelements ein Tiefenprofil zu der entsprechenden Position P1, P2, P3 entlang Untersuchungsrichtungen 19-1 bis 19-3 ermittelt. Die Untersuchungsrichtungen 19-1 bis 19-3 sind durch die Richtung des Lichts 4m an den entsprechenden Positionen P1 bis P3 festgelegt. Es versteht sich, dass abhängig von der Ausleuchtung des Dokuments 13 und einer Auflösung des Detektors 14 Tiefenprofile für mehr Positionen entlang einer Strecke 20 oder, sofern das Licht 4 flächig aufgeweitet wird, für über eine Fläche verteilte Positionen zeitgleich erfasst und ausgewertet werden können. Die Steuer- und Datenerfassungseinrichtung 17 steuert während der Messdatenerfassung das Stellglied 10, mit dem der Spiegel 9 linear verlagert wird, um die Referenzarmlänge Iᵣ und hiermit die dazu korrespondierende Messarmlänge Iₘ zu variieren.

Die erfassten Messdaten, welche Interferenzsignale darstellen, werden von der Steuer- und Datenerfassungseinrichtung 17 ausgewertet, um für die einzelnen Positionen P1 bis P3 die zugehörigen Tiefenprofile zu erstellen. Dieses erfolgt gemäß Algorithmen, wie sie für die optische Kohärenztomographie bekannt sind. Ein Tiefenprofil zu einer Position umfasst für die Tiefenwerte entlang der Untersuchungsrichtung die zugehörigen Intensitätswerte, welche ein Maß für die Reflexion des Bereichs des untersuchten Sicherheitsdokuments darstellen, der durch die Position und den entsprechenden Tiefenwert festgelegt ist. In einer Auswerteeinrichtung 21 werden dann die Tiefenprofile ausgewertet. Die Steuer- und Datenerfassungseinrichtung 17 kann mit der Auswerteeinrichtung 21 in einer Einrichtung zusammengefasst sein. Beide können einzeln oder gemeinsam als eine programmgesteuerte Vorrichtung ausgeführt sein. Alternativ kann zumindest die Steuer- und Erfassungseinrichtung 17 rein in Hardware ausgeführt sein. Bei der dargestellten Ausführungsform umfasst die Verifikationsvorrichtung 1 zusätzlich eine Anzeigevorrichtung 23, welche eine freiprogrammierbare Anzeigefläche 24 umfasst, auf der beispielsweise eine aus Tiefenprofilen abgeleitete Querschnittsfläche 25 dargestellt wird. Dies ist schematisch in Fig. 1 dargestellt. Zu erkennen sind unterschiedliche Schichtgrenzen 44, 45, an denen markante Intensitätswerte auftreten. Zusätzlich kann die Verifikationsvorrichtung eine Speichervorrichtung 26 umfassen, in der Vorgabedaten, beispielsweise für bestimmte Tiefenprofile, statistische Kennzahlen oder beispielhafte Querschnittsflächen abgelegt sind, die zum Vergleich mit ermittelten Tiefenprofilen, Querschnittsflächen oder statischen Auswertungen herangezogen werden können, um das jeweils untersuchte Sicherheitsdokument zu verifizieren. Ebenso ist es möglich, dass die Auswerteeinrichtung eine Schnittstelle 27 umfasst, über die Vorgabewerte aus einer Datenbank abgerufen werden können. Genauso ist es möglich, Messergebnisse und/oder eine Verifikationsentscheidung über die Schnittstelle 27 auszugeben, welche als drahtgebundene Schnittstelle oder als Funkschnittstelle usw. ausgebildet sein kann.

In Fig. 2 ist schematisch ein Ausschnitt eines Sicherheitsdokuments 12 dargestellt, welcher aus drei unterschiedlichen Substratschichten 31, 32, 33 gebildet ist. In dem Dokument ist eine Information mittels eines Tintenstrahldrucks codiert. Auf die mittlere Substratschicht 32 sind drei Druckpixel 34, 35, 36 aufgedruckt. Hierbei ist ein Teil der Drucktinte in die mittlere Substratschicht 32 und die darunter befindliche Substratschicht 33 diffundiert. Insgesamt sind die Substratschichten 31 bis 33 beispielsweise in einem Laminationsverfahren zu einem Dokumentkörper 40 zusammengefügt. Bei einer Untersuchung eines Tiefenprofils ist die deutliche Ausdehnung nicht nur in lateraler Richtung 37, sondern ebenfalls in senkrechter Richtung 38, welche senkrecht zur Substratschichtoberfläche 39 der Substratschicht 32 orientiert ist, wahrnehmbar. Die in dem Dokumentkörper 40 gespeicherte Information kann somit von einer Information unterschieden werden, die mit einem anderen Druckverfahren aufgebracht ist, bei dem keine oder eine nicht so ausgeprägte Diffusion der Farbmittel in die Substratschichten 32, 33 stattfindet.

In Fig. 3a und 3b sind weitere Ausschnitte eines Dokumentkörpers 40 schematisch dargestellt. In Fig. 3a ist dargestellt, dass in den Dokumentkörper 40 zunächst eine kegelartige Aussparung 41 eingebracht ist. Die einzelnen Substratschichten 31 bis 33 sind vorzugsweise alle transparent ausgeführt und hier lediglich aus Gründen der vereinfachten Darstellung mittels unterschiedlicher Schraffuren versehen. Die Substratschichten können jedoch unterschiedliche Brechungsindicees aufweisen. In Fig. 3b ist der fertige Dokumentkörper dargestellt, bei dem die kegelartige Aussparung 41 mit einem vorzugsweise ebenfalls transparenten Füllmaterial 42 verfüllt ist. Ein Brechungsindex des Füllmaterials 42 weicht vorzugsweise leicht von den Brechungsindizes der Materialien ab, aus denen die Substratschichten 31 bis 33 hergestellt sind. Bei einer Erstellung eines Tiefenprofils des Dokumentkörpers lässt sich die verfüllte Aussparung 41 anhand der Änderungen in den ursprünglich ebenen Grenzschichten 44 und 45 nachweisen.

In Fig. 4 ist eine anhand mehrerer nebeneinander angeordneter Tiefenprofile gebildete Querschnittsfläche 25 schematisch dargestellt. Entlang der X-Achse sind die unterschiedlichen Positionen und entlang der Y-Achse die unterschiedlichen Tiefen aufgetragen. Die zugeordneten Intensitätswerte sind abgestuft nach Farbe oder Graustufe aufgetragen. Die einer Position zugeordneten Intensitätswerte für die unterschiedlichen Tiefenwerte stellen ein Tiefenprofil dar. Im dargestellten Beispiel sind zur Vereinfachung nur Intensitätswerte dargestellt, die charakteristisch für Übergänge von einer Materialschicht zur anderen Materialschicht sind. Den übrigen Tiefenwerten, an denen keine Grenzfläche erkannt ist, sei hier ein Intensitätswert von null zugeordnet. Die Grenzschichten 44 und 45 sowie die äußere Oberfläche 15 sind in der dargestellten aus den Tiefenprofilen abgeleiteten Querschnittsfläche 25 gut zu erkennen. Zusätzlich sind Intensitätswerte, die charakteristischen Substratübergängen entsprechen, an jenen Kanten zu erkennen, die die eingebrachte und verfüllte Aussparung 41 begrenzen.

Gut zu erkennen ist, dass sich eine solche Querschnittsflächendarstellung deutlich von einer Querschnittsflächendarstellung unterscheidet, wie sie in Fig. 5 dargestellt ist, in der eine Darstellung für ein gleichartiges Sicherheitsdokument exemplarisch gezeigt ist, welches die aufgefüllte kegelartige Aussparung nicht umfasst. Die Oberfläche 15 sowie die beiden Schichtgrenzen 44, 45, welche nicht modifiziert sind, sind deutlich zu erkennen.

Gemäß der Erfindung ist es vorgesehen, statistische Auswertungen auszuführen. Trägt man beispielsweise für einen gewählten Intensitätswert oder einen Intensitätswertebereich die Häufigkeit in Abhängigkeit von dem zugeordneten Tiefenwert auf, so erhält man für das Dokument ohne die verfüllte Aussparung beispielsweise eine Ansicht, wie sie in Fig. 6 dargestellt ist. Zu erkennen sind drei scharf begrenzte lokale Überhöhungen 53-55, die alle ungefähr die gleiche Häufigkeit aufweisen und der Oberfläche 15 sowie den Schichtübergängen 44,45 zugeordnet werden können.

In Fig. 7 ist die gleiche statistische Auswertung für das Sicherheitsdokument mit der verfüllten kegelartigen Aussparung gezeigt. Erneut sind die drei der Oberfläche 15 und den Schichtgrenzen 44,45 zuzuordnenden Erhöhungen 53-55 zu erkennen, jedoch ist zusätzlich über einen weiten Tiefenwertebereich 56 ebenfalls eine endliche Anzahl 57 von Intensitätswerten zu erkennen, die durch die schräg durch das Dokument verlaufenden Kegelwände 43 verursacht sind (vergl. Fig. 3b).

In Fig. 8 und 9 sind statistische Auswertungen dargestellt, bei denen die in einem vorgegebenen Tiefenbereich auftretenden Intensitätswerte in Abhängigkeit von ihrer Häufigkeit aufgetragen werden. Während bei einer Verifikation einer nicht manipulierten Schichtgrenze (Fig. 8) fast ausschließlich die einen Schichtenübergang charakterisierenden Intensitätswerte 61 beobachtet werden, sind in der Verteilung nach Fig. 9, die mit einem Dokument mit einer manipulierten Schichtgrenze korrespondiert, in dem Tiefenbereich um die Schichtgrenze nicht nur die einen Schichtübergang charakterisierenden Intensitätswerte 61, sondern auch eine Vielzahl weiterer Intensitätswerte vorhanden, die mit der Reflexionseigenschaft des Volumenmaterials 62 oder mit anderen Übergängen 63 korrespondieren, die zwischen dem Substrat und einem beispielsweise eingesetzten Kleber oder zwischen dem Kleber und der zweiten Substratschicht auftreten. Zu erkennen ist, dass auch aus dem Vergleich dieser beiden Spektren eine Manipulation deutlich zu erkennen ist.

Wieder eine andere Auswertung kann vorsehen, dass beispielsweise die Tiefenwerte, eines Tiefenwertebereichs 71 (vergl. Fig. 4), denen Intensitätswerte oder Intensitätswertänderungen oberhalb eines Schwellenwertes oder innerhalb eines Wertebereichs zugeordnet sind, gegen die entsprechende Position auftragen werden. In Fig. 10 ist eine sich ergebende grafische Darstellung gezeigt. Zur Auswertung ist an die Tiefenwerte eine parametrisierte Funktion 72 der Position f(x, t1, t2, a, b, c) angepasst. Die Funktion 72 ist als durchgezogene Linie dargestellt. Ist die Funktion 72 optimal angepasst, charakterisieren die Parameter t1, t2, a, b, c die Spitze der Aussparung 41. b gibt die Mittenposition an. Δt=t2-t1 gibt die Tiefe der Spitze und die Differenz a-c eine Breite der Spitze an der Grenzschicht in der Tiefe t1 an. Über einen Vergleich der Parameterwerte mit Vorgaben ist somit eine Verifikation möglich.

Es versteht sich, dass hier lediglich beispielhafte Auswertungen beschrieben sind. Es können selbstverständlich die einzelnen Auswertungen kombiniert ausgeführt werden und komplexe Auswertungen vorgenommen werden, um unterschiedliche Sicherheitsmerkmale in den untersuchten Dokumenten zu identifizieren oder deren Fehlen nachzuweisen. Beispielsweise kann auch ein Oberflächenrelief abgetastet und mit einer Vorgabe verglichen werden. Die einzelnen beschriebenen Merkmale können in beliebiger Kombination genutzt werden, um die Erfindung auszuführen.

### Bezugszeichenliste

- 1: Verifikationsvorrichtung
- 2: Weißlichtinterferometer
- 3: Lichtquelle
- 4: Licht
- 4m: Anteil des in den Messarm gesandten Lichts
- 4mR: Anteil des aus dem Messarm zurückreflektierten Lichts
- 4r: Anteil des in den Referenzarm gesandten Lichts
- 4rR: Anteil des aus dem Referenzarm zurückreflektierten Lichts
- 5: optisches Element
- 6: Strahlteiler
- 7: Referenzarm
- 8: Ende
- 9: Spiegel
- 10: Stellglied
- Iᵣ: Referenzarmlänge
- Iₘ: Messarmlänge
- 11: Messarm
- 12: Dokumentaufnahme
- 13: Sicherheitsdokument
- 14: Detektor
- 15: Oberfläche
- P1, P2, P3: Positionen
- 16: Volumen
- 17: Steuer- und Datenerfassungseinrichtung
- 19-1-19-3: Untersuchungsrichtung
- 20: Strecke
- 21: Auswerteeinrichtung
- 23: Anzeigevorrichtung
- 24: Anzeigefläche
- 25: Querschnittsfläche
- 26: Speichervorrichtung
- 27: Schnittstelle
- 31, 32, 33: Substratschichten
- 34, 35, 36: Druckpixel
- 37: laterale Richtung
- 38: senkrechte Richtung
- 39: Substratschichtoberfläche
- 40: Dokumentkörper
- 41: Aussparung
- 42: Füllmaterial
- 43: Kegelwände
- 44,45: Grenzschichten
- 53-55: lokale Überhöhungen
- 56: Tiefenwertebereich
- 57: Anzahl
- 61: einen Schichtenübergang charakterisierende Intensitätswerte
- 62: Volumenmaterial charakterisierende Intensitätswerte
- 63: andere Schichtübergänge charakterisierende Intensitätswerte
- 71: Tiefenwertebereich
- 72: Funktion
- t1, t2: Parameterwerte für Tiefen
- a, b, c: Parameterwerte für Positionen

## Patentansprüche

1. Verfahren zur Verifikation eines Sicherheitsdokuments (13) umfassend die Schritte:
Orientieren des Sicherheitsdokuments (13) relativ zu einem Weißlichtinterferometer (2),
Ausführen einer weißlichtinterferometrischen Untersuchung an mehreren Orten (P1-P3) einer Oberfläche (15) eines Sicherheitsdokuments (13), wobei an jedem der Orte (P1- P3) ein Tiefenprofil entlang einer Untersuchungsrichtung (19-1 bis 19-3), welche quer zur Oberfläche (15) des Sicherheitsdokuments (13) orientiert ist, erstellt wird,
wobei als Tiefenprofil Messwerte einer physikalischen Größe angesehen werden, die unterschiedlichen Tiefen entlang der Untersuchungsrichtung zugeordnet sind, wobei sich die Untersuchungsrichtung in ein Inneres des Sicherheitsdokuments (13) erstreckt und das Tiefenprofil dem Ort (P1-P3) der Oberfläche (15) des Sicherheitsdokuments (13) zugeordnet ist, an dem die Untersuchungsrichtung die Oberfläche (15) des Sicherheitsdokuments (13) schneidet,
Ableiten eines Merkmals aus den Tiefenprofilen und vergleichen des mindestens einen abgeleiteten Merkmals mit einer oder mehreren Vorgaben, um eine Verifikationsentscheidung abzuleiten,
**dadurch gekennzeichnet, dass**
die mit einzelnen Tiefenwerten oder Tiefenbereichen korrespondierenden Intensitätswerte und/oder Intensitätswertänderungen mehrerer Tiefenprofile statistisch hinsichtlich ihrer Häufigkeit ausgewertet werden, um eine Abweichung von einer erwarteten statistischen Verteilung als Indiz für eine Manipulation oder Fälschung zu ermitteln..

2. Verfahren nach Anspruch 1, **dadurch gekennzeichnet, dass** das Sicherheitsdokument (13) so orientiert wird, dass die Untersuchungsrichtung (19-1 bis 19-3) senkrecht zu einer Oberfläche (15) des Sicherheitsdokuments (13) orientiert ist.

3. Verfahren nach Anspruch 1 oder 2, **dadurch gekennzeichnet, dass** für mehrere Orte (P1 bis P3), die gemeinsam entlang einer Strecke (20) auf der Oberfläche (15) des Sicherheitsdokuments (13) angeordnet sind, oder für mehrere Orte (P1 bis P3), die in einem Flächenbereich der Oberfläche (15) des Sicherheitsdokuments (13) angeordnet sind, der den mindestens einen Ort (P1) umfasst, zeitgleich mit dem Tiefenprofil für den mindestens einen Ort (P1) Tiefenprofile erfasst werden.

4. Verfahren nach Anspruch 3, **dadurch gekennzeichnet, dass** auf einer Anzeigevorrichtung (23) mindestens eine aus den erfassten Tiefenprofilen ermittelte Querschnittsfläche (25) des Sicherheitsdokuments (13) angezeigt wird, die durch die Untersuchungsrichtung (19-1 bis 19-3) und die Strecke (20) oder eine in dem Flächenbereich liegende Kontur aufgespannt wird.

5. Verfahren nach Anspruch 4, **dadurch gekennzeichnet, dass** in mindestens einem Ausschnitt oder Tiefenbereich der mindestens einen Querschnittsfläche (25) die Tiefenwerte, denen Intensitätswerte eines Wertebereichs zugeordnet sind, oder die Tiefenwerte, denen Intensitätswertänderungen eines Wertebereich zugeordnet sind, bezüglich ihrer zugeordneten Positionen (P1 bis P3) entlang der mindestens einen Strecke oder Kurve durch eine vorgegebene parametrisierte Funktion der Position approximiert werden und anhand der bei der Approximation abgeleiteten Parameter (t1, t2, a, b, c) die Verifikationsentscheidung getroffen wird.

6. Verfahren nach einem der vorangehenden Ansprüche, **dadurch gekennzeichnet, dass** Tiefenwerte, an denen Intensitätswerte oder Intensitätswertänderungen, welche jeweils über einen Vergleich eines Intensitätswerts mit dem Intensitätswert einer benachbarten Raumposition in dem Sicherheitsdokument (13) oder mit den Intensitätswerten benachbarter Raumpositionen in dem Sicherheitsdokument (13) ermittelt werden, oberhalb eines Schwellenwertes oder innerhalb eines durch einen oberen Schwellenwert und einen unteren Schwellenwert eingegrenzten Wertebereichs auftreten, hinsichtlich ihrer Häufigkeit ausgewertet werden, um Abweichungen oder Übereinstimmungen von einer oder mehreren erwarteten statistischen Verteilungen zu ermitteln und hieraus die Verifikationsentscheidung abzuleiten.

7. Verifikationsvorrichtung (1) zum Ausführen des Verfahrens nach einem der Ansprüche 1 bis 6 umfassend eine Dokumentaufnahme (12) und ein Weißlichtinterferometer (2), welches ausgebildet ist, für mindestens mehrere Positionen (P1-P3)) auf einer Oberfläche (15) eines auf oder in der Dokumentaufnahme (12) angeordneten Sicherheitsdokuments (13) jeweils ein Tiefenprofil entlang einer quer zu der Oberfläche (15) orientierten Untersuchungsrichtung (19-1) zu erstellen, wobei als Tiefenprofil Messwerte einer physikalischen Größe angesehen werden, die unterschiedlichen Tiefen entlang der Untersuchungsrichtung zugeordnet sind, wobei sich die Untersuchungsrichtung in ein Inneres des Sicherheitsdokuments (13) erstreckt und das Tiefenprofil dem Ort (P1-P3) der Oberfläche (15) des Sicherheitsdokuments (13) zugeordnet ist, an dem die Untersuchungsrichtung die Oberfläche (15) des Sicherheitsdokuments (13) schneidet, und eine Auswertevorrichtung (21), die dazu ausgebildet ist, mehrere Tiefenprofile auszuwerten, indem die mit einzelnen Tiefenwerten oder Tiefenbereichen korrespondierenden Intensitätswerte und/oder Intensitätswertänderungen mehrerer Tiefenprofile statistisch hinsichtlich ihrer Häufigkeit ausgewertet werden, um eine Abweichung von einer erwarteten statistischen Verteilung als Indiz für eine Manipulation oder Fälschung zu ermitteln.

8. Verifikationsvorrichtung (1) nach Anspruch 7, **dadurch gekennzeichnet, dass** das Weißlichtinterferometer (2) als optischer Kohärenztomograph ausgebildet ist.

9. Verifikationsvorrichtung (1) nach einem der Ansprüche 7 oder 8, **dadurch gekennzeichnet, dass** das Weißlichtinterferometer (1) eine Lichtquelle (3), einen Strahlteiler (6),
einen Detektor (14),
einen auf einem steuerbaren Linearstellglied (10) befestigten Reflektor (9) sowie eine Steuer- und Datenerfassungseinrichtung (17) umfasst, wobei die Lichtquelle (3) breitbandiges, eine räumliche Kohärenz aufweisendes Licht (4) erzeugt und so bezüglich des Strahlteilers (6) angeordnet ist, dass der Strahlteiler (6) einen Anteil des Lichts (4m) in einen Messarm (11) leitet, in dem sich die Dokumentaufnahme (12) befindet, und einen Anteil des Lichts (4r) einen Referenzarm (7) leitet, in dem der Reflektor (9) so angeordnet ist, dass dieser das Licht (4rR) auf den Strahlteiler (7) zurückreflektiert und dort mit Licht (4mR) überlagert wird, welches an einem in oder auf der Dokumentaufnahme (12) angeordneten Sicherheitsdokument (13) zu dem Strahlteiler (6) zurückreflektiert wird, wobei der Detektor (14) so angeordnet ist, dass dieser das bei der Überlagerung des reflektierten Lichts (4rR) des Referenzarms (7) mit dem reflektierten Licht (4mR) des Messarms (11) entstehende Interferenzsignal erfassen kann, wobei die Steuer- und Erfassungseinrichtung (17) mit dem Linearstellglied (10) gekoppelt ist, um während des Erfassens des Interferenzsignals eine Referenzarmlänge (Iᵣ) über eine lineare Verlagerung des Reflektors (9) zu variieren, wobei die Referenzarmlängen (Iᵣ) mit Messarmlängen (Iₘ) korrespondieren, die Abständen von dem Strahlteiler (6) entlang der Untersuchungsrichtung (19-1 bis 19-3) entsprechen, die zumindest zu der Oberfläche (15) des Sicherheitsdokuments (13) auf oder in der Dokumentaufnahme (12) und bis hinein in das Innere des Sicherheitsdokuments (13) reichen.

## Claims

1. Method for verifying a security document (13), comprising the steps:
orientating the security document (13) relative to a white light interferometer (2), carrying out an examination by means of white light interferometry at several locations (P1-P3) on a surface (15) of a security document (13),
wherein at each of the locations (P1-P3) a depth profile is produced along a direction of examination (19-1 to 19-3), which is oriented transverse to the surface (15) of the security document (13), wherein, as the depth profile, the measured values of a physical quantity are regarded, which are assigned to different depths along the examination direction, wherein the examination direction extends into an interior of the security document (13), and the depth profile is assigned to the location (P1-P3) of the surface (15) of the security document (13) at which the examination direction intersects the surface (15) of the security document (13),
deriving a feature from the depth profiles, and comparing the at least one derived feature with one or more predetermined specifications in order to derive a verification decision,
**characterised in that**
the intensity values corresponding to the individual depth values or depth regions and/or intensity value changes of several depth profiles are statistically evaluated in respect of their frequency, in order to determine any deviation from an expected statistical distribution as an indicator of manipulation or falsification.

2. Method according to claim 1, **characterised in that** the security document (13) is oriented in such a way that the direction of examination (19-1 to 19-3) is oriented perpendicular to a surface (15) of the security document (13).

3. Method according to claim 1 or 2, **characterised in that** for several locations (P1 to P3), which are arranged in common along a path (20) on the surface (15) of the security document (13), or for several locations (P1 to P3), which are arranged in a surface region of the surface (15) of the security document (13), which comprises at least one location (P1), depth profiles are detected at the same time as the depth profile for the at least one location (P1).

4. Method according to claim 3, **characterised in that** at least one cross-section surface (25) of the security document (13), determined from the depth profiles which have been detected, is displayed on a display apparatus (23), this surface being spanned by the direction of examination (19-1 to 19-3) and the path (20) or by a contour lying in the surface region.

5. Method according to claim 4, **characterised in that**, in at least one section or depth region of the at least one cross-section surface (25), the depth values to which are assigned intensity values from a value range, or the depth values to which are assigned intensity value changes from a value range, are approximated in relation to their assigned positions (P1 to P3) along the at least one path or curve by means of a predetermined parameterised function of the position, and, on the basis of the parameters (t1, t2, a, b, c) derived from the approximation, the verification decision is reached.

6. Method according to any one of the preceding claims, **characterised in that** depth values in which intensity values or intensity value changes arise, which in each case are determined by a comparison of an intensity value with the intensity value of an adjacent spatial position in the security document (13) or with the intensity values of adjacent spatial positions in the security document (13), above a threshold value or within a value range delimited by an upper threshold value and a lower threshold value, are then evaluated in respect of their frequency in order to derive deviations or concordances in relation to one or more expected statistical distributions, and from this the verification decision is derived.

7. Verification apparatus (1) for carrying out the method according to any one of claims 1 to 6, comprising a document receiver (12) and a white light interferometer (2), which is configured such as to produce in each case a depth profile for at least several positions (P1-P3) on a surface (15) of a security document (13) arranged in the document receiver (12), along a direction of examination (19-1) oriented transversely to the surface (15), wherein, as a depth profile, measured values of a physical quantity are regarded, the different depths are arranged along the direction of examination, wherein the direction of examination extends into an interior of the security document (13) and the depth profile is assigned to the location (P1-P3) on the surface (15) of the security document (13) at which the direction of examination intersects the surface (15) of the security document (13), and an evaluation device (21), which is configured such as to evaluate several depth profiles, in that the intensity values and/or intensity value changes of several depth profiles, corresponding to individual depth values or depth ranges, are statistically evaluated in respect of their frequency in order to determine a deviation from an expected statistical distribution as an indicator of manipulation or falsification.

8. Verification apparatus (1) according to claim 7, **characterised in that** the white light interferometer (2) is configured as an optical coherence tomograph.

9. Verification apparatus (1) according to any one of claims 7 or 8, **characterised in that** the white light interferometer (2) comprises a light source (3), a beam divider (6), a detector (14), a reflector (9) secured to a controllable linear adjustment element (10), and a control and data acquisition device (17), wherein the light source (3) produces broad-band light (4) exhibiting spatial coherence and is arranged in relation to the beam divider (6) in such a way that the beam divider (6) conveys a portion of the light (4m) into a measuring arm (11) in which the document receiver (12) is located, and a portion of the light (4r) to a reference arm (7), in which the reflector (9) is arranged in such a way that this reflects the light (4rR) back onto the beam divider (7) and there overlays it with the light (4mR), which, at a security document (13) arranged in or on the document receiver (12), is reflected back to the beam divider (6), wherein the detector (14) is arranged in such a way that, at the overlayering of the reflected light (4rR) from the reference arm (7) with the reflected light (4mR) from the measuring arm (11), it can detect an interference signal which occurs, wherein the control and detection device (17) is coupled to the linear adjustment element (10), in order, during the detection of the interference signal, to vary a reference arm length (Iᵣ) by a linear displacement of the reflector (9), wherein the reference arm lengths (Iᵣ) correspond to measurement arm lengths (Iₘ) which accord with the distances from the beam divider (6) along the direction of examination (19-1 to 19-3), which extend at least to the surface (15) of the security document (13) on or in the document receiver (12) and then into the interior of the security document (13).

## Revendications

1. Procédé de vérification d'un document de sécurité (13), comprenant les étapes :
d'orientation du document de sécurité (13) par rapport à un interféromètre à lumière blanche (2),
d'exécution d'un examen par interférométrie à lumière blanche sur plusieurs emplacements (P1 - P3) d'une surface (15) d'un document de sécurité (13), dans lequel est créé, sur chacun des emplacements (P1 - P3), un profil de profondeur le long d'une direction d'examen (19-1 à 19-3), laquelle est orientée de manière transversale par rapport à la surface (15) du document de sécurité (13), dans lequel sont considérées en tant que profil de profondeur des valeurs de mesure d'une grandeur physique, qui sont associées à différentes profondeurs le long de la direction d'examen, dans lequel la direction d'examen s'étend dans un intérieur du document de sécurité (13) et le profil de profondeur est associé à l'emplacement (P1 - P3) de la surface (15) du document de sécurité (13), sur lequel la direction d'examen croise la surface (15) du document de sécurité (13),
de déduction d'une caractéristique à partir des profils de profondeur et de comparaison de l'au moins une caractéristique déduite avec une ou plusieurs spécifications pour déduire une décision de vérification,
**caractérisé en ce que**
les valeurs d'intensité et/ou variations de valeur d'intensité, correspondant à diverses valeurs de profondeur ou plages de profondeurs, de plusieurs profils de profondeur sont évaluées statistiquement quant à leur fréquence pour déterminer un écart d'une répartition statistique attendue en tant qu'indice d'une manipulation ou d'une falsification.

2. Procédé selon la revendication 1, **caractérisé en ce que** le document de sécurité (13) est orienté de telle sorte que la direction d'examen (19-1 à 19-3) est orientée de manière perpendiculaire par rapport à une surface (15) du document de sécurité (13).

3. Procédé selon la revendication 1 ou 2, **caractérisé en ce que** des profils de profondeur sont détectés pour plusieurs emplacements (P1 à P3), qui sont disposés conjointement le long d'un trajet (20) sur la surface (15) du document de sécurité (13), ou pour plusieurs emplacements (P1 à P3), qui sont disposés dans une zone de superficie de la surface (15) du document de sécurité (13), qui comprend l'au moins un emplacement (P1), dans le même temps avec le profil de profondeur pour l'au moins un emplacement (P1).

4. Procédé selon la revendication 3, **caractérisé en ce qu'**est affichée, sur un dispositif d'affichage (23), au moins une face de section transversale (25), déterminée à partir des profils de profondeur détectés, du document de sécurité (13), qui est formée par la direction d'examen (19-1 à 19-3) et le trajet (20) ou un contour se trouvant dans la zone de superficie.

5. Procédé selon la revendication 4, **caractérisé en ce que** les valeurs de profondeur, auxquelles sont associées des valeurs d'intensité d'une plage de valeurs, ou les valeurs de profondeur, auxquelles sont associées des variations de valeur d'intensité d'une plage de valeurs, sont estimées par approximation concernant leurs positions (P1 à P3) associées le long de l'au moins un trajet ou de l'au moins une courbe par une fonction paramétrée spécifiée de la position dans au moins une partie ou une zone de profondeur de l'au moins une face de section transversale (25) et la décision de vérification est prise à l'aide des paramètres (t1, t2, a, b, c) déduits lors de l'approximation.

6. Procédé selon l'une quelconque des revendications précédentes, **caractérisé en ce que** des valeurs de profondeur, sur lesquelles des valeurs d'intensité ou des variations de valeur d'intensité, lesquelles sont déterminées respectivement par l'intermédiaire d'une comparaison d'une valeur d'intensité à la valeur d'intensité d'une position spatiale adjacente dans le document de sécurité (13) ou aux valeurs d'intensité de positions spatiales adjacentes dans le document de sécurité (13), supérieures à une valeur de seuil ou à l'intérieur d'une plage de valeurs délimitée par une valeur de seuil supérieure et une valeur de seuil inférieure, sont évaluées quant à leur fréquence pour déterminer des écarts ou des concordances d'une ou de plusieurs répartitions statistiques attendues et pour en déduire la décision de vérification.

7. Dispositif de vérification (1) pour exécuter le procédé selon l'une quelconque des revendications 1 à 6, comprenant un logement de document (12) et un interféromètre à lumière blanche (2) lequel est réalisé pour créer respectivement un profil de profondeur le long d'une direction d'examen (19-1) orientée de manière transversale par rapport à la surface (15) pour au moins plusieurs positions (P1 - P3) sur une surface (15) d'un document de sécurité (13) disposé sur ou dans le logement de document (12), dans lequel sont considérées en tant que profil de profondeur des valeurs de mesure d'une grandeur physique, qui sont associées à différentes profondeurs le long de la direction d'examen, dans lequel la direction d'examen s'étend dans un intérieur du document de sécurité (13) et le profil de profondeur est associé à l'emplacement (P1 - P3) de la surface (15) du document de sécurité (13), sur lequel la direction d'examen coupe la surface (15) du document de sécurité (13), et un dispositif d'évaluation (21) qui est réalisé pour évaluer plusieurs profils de profondeur en ce que les valeurs d'intensité et/ou variations de valeur d'intensité, correspondant à diverses valeurs de profondeur ou plages de profondeurs, de plusieurs profils de profondeur sont évaluées de manière statistique quant à leur fréquence pour déterminer un écart d'une répartition statistique attendue en tant qu'indice d'une manipulation ou d'une falsification.

8. Dispositif de vérification (1) selon la revendication 7, **caractérisé en ce que** l'interféromètre à lumière blanche (2) est réalisé en tant que tomographe à cohérence optique.

9. Dispositif de vérification (1) selon l'une quelconque des revendications 7 ou 8, **caractérisé en ce que** l'interféromètre à lumière blanche (1) comprend une source de lumière (3), un séparateur de faisceau (6),
un détecteur (14),
un réflecteur (9) fixé sur un organe de réglage linéaire (10) pouvant être commandé ainsi qu'un système de commande et de détection de données (17), dans lequel la source de lumière (3) génère une lumière (4) à large bande présentant une cohérence spatiale et est disposée de telle sorte par rapport au séparateur de faisceau (6) que le séparateur de faisceau (6) achemine une partie de la lumière (4m) dans un bras de mesure (11), dans lequel se trouve le logement de document (12), et achemine une partie de la lumière (4r) dans un bras de référence (7), dans lequel le réflecteur (9) est disposé de telle sorte que celui-ci renvoie la lumière (4rR) sur le séparateur de faisceau (7) et l'y superpose à de la lumière (4mR), laquelle est renvoyée sur un document de sécurité (13) disposé dans ou sur le logement de document (12) vers le séparateur de faisceau (6), dans lequel le détecteur (14) est disposé de telle sorte que celui-ci peut détecter le signal d'interférence apparaissant lors de la superposition de la lumière réfléchie (4rR) du bras de référence (7) avec la lumière réfléchie (4mR) du bras de mesure (11), dans lequel le système de commande et de détection (17) est couplé à l'organe de réglage linéaire (10) pour faire varier pendant la détection du signal d'interférence une longueur de bras de référence (Iᵣ) par l'intermédiaire d'un déplacement linéaire du réflecteur (9), dans lequel les longueurs de bras de référence (Iᵣ) correspondent à des longueurs de bras de mesure (lₘ), qui correspondent à des espacements par rapport au séparateur de faisceau (6) le long de la direction d'examen (19-1 à 19-3), qui vont au moins vers la surface (15) du document de sécurité (13) sur ou dans le logement de document (12) et jusqu'à l'intérieur du document de sécurité (13).
